# EUROPÄISCHE PATENTSCHRIFT

(11) **EP 1 888 833 B1**
(45) Veröffentlichungstag und Bekanntmachung des Hinweises auf die Patenterteilung: **10.12.2008**
(21) Anmeldenummer: 06708139.8
(22) Anmeldetag: 09.02.2006
(51) Int. Cl.: D06F 58/04, D06F 58/28

(54) **VERFAHREN ZUM TROCKNEN VON EMPFINDLICHEM TROCKENGUT, COMPUTERPROGRAMM UND WÄSCHETROCKNER**
METHOD FOR DRYING SENSITIVE ARTICLES, COMPUTER PROGRAM AND CLOTHES DRIER
PROCÉDÉ DE SECHAGE D'ARTICLES SENSIBLES, PROGRAMME INFORMATIQUE ET SÉCHOIR À LINGE

(30) Priorität: 27.04.2005 DE 102005019590
(43) Veröffentlichungstag der Anmeldung: 20.02.2008
(73) Patentinhaber: BSH Bosch und Siemens Hausgeräte GmbH, 81739 München (DE)
(72) Erfinder: MOSCHÜTZ, Harald, 14979 Grossbeeren (DE); NEHRING, Ulrich, 10715 Berlin (DE)
(86) Internationale Anmeldenummer: PCT/EP2006/050795
(87) Internationale Veröffentlichungsnummer: WO 2006/114341

(56) Entgegenhaltungen:
- WO-A2-02/061195
- DE-A1- 4 034 660
- DE-A1- 19 705 149
- JP-A- 9 220 399
- JP-A- 10 277 292
- JP-A- 2000 084 295
- US-A- 4 455 653
- US-A- 6 026 592

## Beschreibung

Die Erfindung betrifft ein Verfahren zum Trocknen von empfindlichem Trockengut, insbesondere von Textilien aus Wolle, in der Wäschetrommel eines Wäschetrockners mit einer Steuervorrichtung, umfassend die Schritte: des Auswählens eines Trocknungsprogramms zum speziellen Trocknen von empfindlichem Trockengut, des Einlegens des empfindlichen Trockengutes in eine Schutzvorrichtung und des Anbringens der Schutzvorrichtung mit dem darin befindlichen empfindlichen Trockengut an dem Wäschetrockner so, dass die Schutzvorrichtung in die Wäschetrommel hineinragt, aber relativ zu der drehbaren Wäschetrommel ruht. Darüber hinaus betrifft die Erfindung ein Computerprogramm mit Programmcode für eine Steuereinrichtung eines Wäschetrockners sowie einen Wäschetrockner zum Durchführen des genannten Verfahrens.

Ein solches Verfahren, ein solches Computerprogramm und ein solcher Wäschetrockner sind der DE 40 34 660 A1 entnehmbar.

Gemäß "Patent Abstracts of Japan" zu der Veröffentlichung JP 10-277292 A wird eine Klappe im Prozessluftkreis eines Wäschetrockners in Abhängigkeit vom Vorhandensein einer Trockenauflage, deren Vorhandensein mittels eines Sensors überprüft wird, geöffnet oder geschlossen. Gemäß "Patent Abstracts of Japan" zu der Veröffentlichung JP 2000-84295 A ist in einem Wäschetrockner ein Sensor vorgesehen, um die Gegenwart eines für den Trocknungsprozess erforderlichen Filters festzustellen; ist der Filter nicht vorhanden, so kann der Trocknungsprozess nicht durchgeführt werden.

Im Stand der Technik sind Verfahren und Vorrichtungen der eingangs definierten Gattung grundsätzlich bekannt. So ist aus der DE 101 03 987 A1 eine Schutzvorrichtung in Form eines Trockengestells für einen Wäschetrockner bekannt. Das Trockengestell dient zur Aufnahme von empfindlichem Trockengut während eines Trocknungsvorganges in einem Wäschetrockner. Damit sich das Trockengut während des Trocknungsprozesses trotz sich drehender Trommel nicht bzw. nicht relativ zu der Trommel bewegt, ist das Trockengestell seinerseits in der Trommel fest einsetzbar.

Ausgehend von diesem Stand der Technik liegt der Erfindung die Aufgabe zugrunde, ein bekanntes Verfahren zum Trocknen von empfindlichem Trockengut sowie eine Vorrichtung und ein Computerprogramm zum Durchführen dieses Verfahrens derart weiterzubilden, dass eine für das empfindliche Trockengut schädliche Trocknung ohne die Verwendung der Schutzvorrichtung verhindert wird.

Diese Aufgabe wird durch das in Patentanspruch 1 beanspruchte Verfahren gelöst. Dieses Verfahren ist gekennzeichnet durch die folgenden, von der Steuervorrichtung durchzuführenden Schritte:
Prüfen, ob die Schutzvorrichtung ordnungsgemäß an dem Wäschetrockner angebracht ist,
Prüfen, ob außerhalb der Schutzvorrichtung feuchtes Trockengut in der Wäschetrommel vorhanden ist, und
Ausgeben eines Warnsignals, wenn das Trocknungsprogramm zum Trocknen von empfindlichem Trockengut zwar ausgewählt, aber die Schutzvorrichtung nicht ordnungsgemäß an dem Wäschetrockner angebracht wurde, und Nicht-Starten oder Abbrechen des Trocknungsprogramms zum Trocknen von empfindlichem Trockengut, wenn feuchtes Trockengut außerhalb der Schutzvorrichtung in der Wäschetrommel erkannt wird.

Der Begriff Trockengut bezeichnet allgemein zu trocknende Gegenstände, insbesondere Textilien. Empfindliches Trockengut zeichnet sich dadurch aus, dass es einer sehr schonenden Behandlung während eines Trocknungsvorganges bedarf, weil ansonsten die Gefahr einer Beschädigung des Trockengutes, in Form von Filzschrumpfen oder Noppenbildung, besteht. Um eine derartige Beschädigung des Trockengutes zu verhindern, kann eine schonende Behandlung des Trockengutes insbesondere vorsehen, dass das Trockengut während des Trocknungsvorganges relativ zu der sich drehenden Trommel des Wäschetrockners nicht bewegt wird. Um dies zu gewährleisten, wird das empfindliche Trockengut während des Trocknungsvorganges zum Beispiel in ein Trockengestell eingespannt bzw. eingelegt, welches seinerseits fest mit der Wäschetrommel verbunden sein kann. Die Verwendung eines derartigen Trockengestells als Schutzvorrichtung bietet insbesondere den Vorteil, dass bei Wollsachen als empfindlichem Trockengut kein Filzschrumpfen auftritt.

Die schonende Behandlung des empfindlichen Trockengutes wird weiterhin dadurch gewährleistet, dass ein spezielles Trocknungsprogramm, nämlich ein Programm zum Trocknen von empfindlichem Trockengut gegebenenfalls bei dem Wäschetrockner eingestellt wird.

Erfindungsgemäß wird für die Bedienperson des Wäschetrockners ein Warnsignal generiert, wenn bei einer Auswahl bzw. einem (versuchten) Start des Trocknungsprogramms für empfindliches Trockengut festgestellt wird, dass keine Schutzvorrichtung in die Wäschetrommel eingelegt ist oder die Schutzvorrichtung dort nicht ordnungsgemäß eingesetzt wurde. Auf diese Weise wird sichergestellt, dass das Trocknungsprogramm für empfindliches Trockengut nicht ohne die eingesetzte Schutzvorrichtung aktivierbar Ist.

[00010] Erfindungsgemäß verhindert das Verfahren vorteilhafterweise, dass in dem Wäschetrockner ein Trocknungsprogramm, insbesondere das Trocknungsprogramm zum Trocknen von empfindlichem Trockengut, anläuft, wenn noch feuchtes Trockengut lose, das heißt außerhalb der Schutzvorrichtung in der Wäschetrommel liegt, andererseits aber die Schutzvorrichtung am Wäschetrockner angebracht ist. Erst wenn dieses lose Trockengut aus der Wäschetrommel entfernt und nur noch die Schutzvorrichtung mit darin befindlichem empfindlichen Trockengut in der Trommel vorhanden ist, läuft das ausgewählte Trocknungsprogramm an. Dadurch kann einerseits kein Trocknungsprogramm gestartet werden, wenn in die Trommel Trockengut eingelegt ist; jedoch die Schutzvorrichtung ordnungsgemäß eingesetzt ist. Dies dient zum Schutz des Trockengutes; denn durch die erfindungsgemäß erzwungene Verwendung der Schutzvorrichtung für das Trocknen von empfindlichem Trockengut wird sicher gestellt, dass sich das Trockengut während des Trocknungsvorganges nicht relativ zu der Schutzvorrichtung bewegt, sondern ruhig eingespannt bleibt. Dann wird unerwünschtes Filzschrumpfen oder Bildung von Pilling - das sind Faserknoten, die sich beim gegeneinander Walken der einzelnen Fasern bilden - bei dem Trockengut vermieden. Auf diese Weise wird außerdem eine Beschädigung des lose in der Trommel liegenden Trockengutes während des Trocknungsvorganges, insbesondere durch die dann erfolgende Rotation der Wäschetrommel sowie Mitnahme und Reiben des losen Trockenguts von außen an der Schutzvorrichtung vorteilhafterweise verhindert.

[00011] Die Prüfung bzw. Detektion des losen Trockengutes außerhalb der Schutzvorrichtung in der Trommel erfolgt vorzugsweise mit Hilfe von zwei Elektroden, welche so in die Wäschetrommel eingeführt sind, dass sie gegebenenfalls mit dem anfangs noch feuchten Trockengut in Berührung kommen. Es wird dann eine elektrische Spannung an die Elektroden angelegt und die Stromstärke bzw. der elektrische Leitwert zwischen den Elektroden gemessen. Übersteigt die gemessene Stromstärke bzw. der gemessene elektrische Leitwert einen jeweils vorgegebenen Schwellenwert, so lässt dieses erkannte Überschreiten des Schwellenwertes auf das Vorhandensein von losem feuchtem Trockengut außerhalb der Schutzvorrichtung in der Wäschetrommel schließen. In diesem Fall sieht das erfindungsgemäße Verfahren vorteilhafterweise vor, dass ein Start des Trocknungsprogramms zum Trocknen von empfindlichem Trockengut nicht erfolgt bzw. das Trocknungsprogramm abgebrochen wird, um das lose in der Wäschetrommel liegende empfindliche Trockengut nicht zu gefährden bzw. zu beschädigen.

Die oben genannte Aufgabe wird weiterhin mittels eines Computerprogramms gemäß Patentanspruch 4 umgesetzt sowie durch einen Wäschetrockner gemäß Patentanspruch 5 gelöst. Die Vorteile dieser Lösungen entsprechen den oben mit Bezug auf das beanspruchte Verfahren genannten Vorteilen.

Anhand von in der Zeichnung schematisch dargestellten Ausführungsbeispielen ist die Erfindung nachstehend näher erläutert. In der Zeichnung zeigen
Figur 1 einen senkrecht geschnittenen Wäschetrockner mit eingesetzter Schutzvorrichtung,
Figur 2 die Schutzvorrichtung in einer Ansicht von oben,
Figur 3 die Schutzvorrichtung in einer Ansicht von vorne,
Figur 4 den Wäschetrockner gemäß einem zweiten Ausführungsbeispiel der Erfindung und
Figur 5 ein Ablaufdiagramm für das erfindungsgemäße Verfahren.

Der in Figur 1 dargestellte Wäschetrockner 2 weist eine um eine horizontale Achse drehbare Trommel 3 auf, innerhalb welcher Wäschemitnehmer 4 befestigt sind, um Wäsche während einer Trommeldrehung zu bewegen. Weiterhin sind ein Gebläse 14, eine Heizeinrichtung 15 sowie ein Kondensator 13 vorgesehen, um einen von einem Luftkanal 12 geschlossenen Luftkreislauf durch die Trommel 3 hindurch zu erzeugen. Dabei wird von der Heizeinrichtung 15 erwärmte Luft von hinten durch den gelochten Boden der Trommel 3 in die Trommel geleitet, kommt dort mit der zu trocknenden Wäsche in Berührung und strömt durch die Befüllöffnung der Trommel 3 zu einem Flusensieb 6 innerhalb einer die Befüllöffnung verschließenden Trocknertür 5. Anschließend wird der Luftstrom in der Trocknertür 5 nach unten umgelenkt und wird von dem Luftkanal 12 zu dem Kondensator 13 geleitet, in dem durch Abkühlung von der Luft aufgenommene Wäschefeuchte kondensiert und abgeführt wird. Nach dem Kondensator 13 wird Luft von dem Gebläse 14 wiederum zu der Heizeinrichtung 15 geleitet.

Die Trommel 3 wird am hinteren Boden mittels eines Drehlagers und vorne mittels eines Lagerschildes 7 gelagert, wobei die Trommel mit einer Krempe auf einem Gleitstreifen 8 am Lagerschild 7 aufliegt und so am vorderen Ende gehalten wird.

Innerhalb die Trommel 3 ist eine Schutzvorrichtung 1 eingesetzt. Diese Schutzvorrichtung 1 umfasst eine äußere Hülle 10 und ein innerhalb der äußeren Hülle 10 angeordnetes Innengestell 16. Die äußere Hülle 10 besteht aus einem zylinderförmigen Drahtkorb, der an einem Boden geschlossen ist. An seinem vorderen offenen Ende weist die äußere Hülle 10 der Schutzvorrichtung 1 Befestigungslaschen 11 auf, die mit entsprechenden Befestigungsaufnahmen 9 zusammenwirken können, die innerhalb des Lagerschilds 7 ausgebildet sind.

Durch die Befestigung der Schutzvorrichtung 1 ausschließlich an dem Lagerschild 7 kann die Schutzvorrichtung mit besonders geringem Aufwand ruhend innerhalb der drehbaren Trommel 3 angeordnet werden.

Erfindungsgemäß wird die ordnungsgemäße Anordnung der Schutzvorrichtung 1 an dem Wäschetrockner 2 und insbesondere an dessen Lagerschild 7 mithilfe einer Steuereinrichtung 20 überprüft. Wenn das Trocknungsprogramm zum speziellen Trocknen von empfindlichem Trockengut ausgewählt, aber die Schutzvorrichtung 1 nicht ordnungsgemäß an dem Wäschetrockner 2 angebracht ist, steuert die Steuereinrichtung 20 eine Anzeigeeinrichtung 22 so an, dass diese ein optisches oder akustisches Warnsignal ausgibt, welches eine Bedienperson des Wäschetrockners auf die nicht oder nicht ordnungsgemäß angebrachte Schutzvorrichtung 1 hinweist. Gleichzeitig wird das Starten eines Trocknungsprogramms insbesondere für empfindliches Trockengut solange ausgesetzt, bis die Schutzvorrichtung 1 ordnungsgemäß angebracht bzw. eingesetzt ist. Auf diese Weise wird sichergestellt, dass das genannte spezielle Trockenprogramm nur dann ausgeführt wird, wenn die Schutzvorrichtung 1 tatsächlich verwendet wird. Durch die auf diese Weise erfindungsgemäß erzwungene Verwendung der Schutzvorrichtung 1 wird sichergestellt, dass sich das empfindliche Trockengut während des Trocknungsvorganges nicht bewegt, wodurch einem Filzschrumpfen und einer Bildung von Piling bei dem empfindlichen Trockengut vorgebeugt wird.

Das in Figur 1 nur teilweise dargestellte Innengestell 16 ist zusätzlich in den Figuren 2 und 3 dargestellt. Die in Figur 2 gezeigte Aufsicht zeigt zwei Randteile 17, welche zur Verbindung von übereinander angeordneten Flächen dienen. Die einzelnen Flächen werden von einem Kunststoffrahmen 18 gebildet, in den ein freies, luftdurchlässiges Kunststoffnetz 19 gespannt ist. Dies kann dadurch erreicht werden, indem das Kunststoffnetz 19 bei der Herstellung des Rahmens 18 in dessen Form eingelegt und in den Rahmen 18 eingespritzt wird.

In der in Figur 3 dargestellten Frontansicht der Schutzvorrichtung 1 ist die Befestigung der Kunststoffrahmen 18 in den Seitenteilen 17 zu sehen. Die E-förmigen Seitenteile 17 weisen dazu Aufnahmen auf, in welche die Kunststoffrahmen 18 eingesteckt und gegebenenfalls verrastet werden können.

Durch diese Ausgestaltung sind vorteilhafterweise nur zwei unterschiedliche Teile erforderlich, zum einen die Seitenteile 17 und zum anderen die aus Rahmen 18 und Kunststoffnetz 19 bestehenden Flächen.

In Figur 4 ist der Wäschetrockner 2 gemäß Figur 1 schematisch dargestellt. Es ist wiederum die Steuereinrichtung 20 dargestellt zum Durchführen von insbesondere dem Trocknungsprogramm für empfindliches Trockengut bei entsprechender Auswahl dieses Trocknungsprogramms durch eine Bedienhandhabe (nicht gezeigt) des Wäschetrockners 2. Bei Auswahl und Durchführung dieses speziellen Trocknungsprogramms erfolgt eine besonders schonende Trocknung, zum Beispiel durch Verwendung von nur mäßig erwärmter Prozessluft zum Trocknen des Trockengutes.

Die Steuervorrichtung 20 ist erfindungsgemäß weiterhin ausgebildet, im Rahmen von zumindest einigen Trocknungsprogrammen eine Wäschefeuchtigkeitsmessung durchzuführen. Zu diesem Zweck werden beispielsweise Elektroden 40a und 40b im unteren Bereich der Wäschetrommel 3 angebracht, an welche die Steuereinrichtung 20 eine elektrische Spannung anlegt, um nachfolgend die Stärke eines zwischen den Elektroden fließenden Stromes bzw. des elektrischen Leitwertes zwischen diesen Elektroden zu messen. Wenn die gemessene Stromstärke oder der gemessene Leitwert einen jeweils vorgegebenen Schwellenwert überschreitet, so lässt dies darauf schließen, dass feuchtes Trockengut außerhalb der Schutzvorrichtung 1 am Boden der Wäschetrommel 3 liegt. Vorteilhafterweise wird das festgestellte Überschreiten eines der vorgegebenen Schwellenwerte dann zum Anlass genommen, das spezielle Trocknungsprogramm zum Trocknen von empfindlichem Trockengut nicht freizugeben sondern weiterhin zu blockieren.

Das erfindungsgemäße Verfahren wird nachfolgend unter Bezugnahme auf Fig. 5 näher beschrieben.

Dieses Verfahren sieht in Verfahrensschritt S0 zunächst die Auswahl eines Trocknungsprogramms zum speziellen Trocknen von empfindlichem Trockengut vor. In Verfahrensschritt S1, welcher zeitlich vor oder nach dem Verfahrensschritt S0 erfolgen kann, wird das zu trocknende Trockengut in die Schutzvorrichtung 1 eingebracht (in Figur 4 angedeutet durch die Schraffur innerhalb der Schutzvorrichtung 1). Nachfolgend wird in Verfahrensschritt S2 die Schutzvorrichtung mit dem darin befindlichen empfindlichen Trockengut an dem Wäschetrockner 2 so angebracht, dass die Schutzvorrichtung 1 in die Wäschetrommel hineinragt, aber relativ zu der drehbaren Wäschetrommel 3 ruht. Erfindungsgemäß wird dann in Verfahrensschritt S3 geprüft, ob die Schutzvorrichtung 1 ordnungsgemäß an dem Wäschetrockner 2 angebracht ist. Dies ist dann der Fall, wenn sie, wie erwähnt, in die Wäschetrommel 3 hineinragt, aber relativ zu der drehbaren Wäschetrommel 3 ruht und vorzugsweise zum Beispiel an vorgegebene Halterungen an dem Wäschetrockner 2 einrastet. Die entsprechende Überprüfung erfolgt vorteilhafterweise durch die Steuereinrichtung 20 mithilfe geeigneter Sensoreinrichtungen (nicht gezeigt). Wenn die Steuereinrichtung 20 in Verfahrensschritt S3 feststellt, dass die Schutzvorrichtung 1 nicht ordnungsgemäß an dem Wäschetrockner angebracht ist, obwohl das Trocknungsprogramm zum Trocknen von empfindlichem Trockengut bereits durch eine Bedienperson des Wäschetrockners ausgewählt wurde, so gibt die Steuereinrichtung 20 dieses Trocknungsprogramm zunächst nicht frei, sondern steuert stattdessen eine Anzeigeeinrichtung 22 an, welche ein optisches und/oder akustisches Warnsignal ausgibt zum Anzeigen, dass die Schutzvorrichtung 1 nicht ordnungsgemäß angebracht ist (Verfahrensschritt S4).

Wenn stattdessen die Steuereinrichtung 20 das ordnungsgemäße Anbringen der Schutzvorrichtung 1 festgestellt hat, wird Verfahrensschritt S5 durchgeführt.

In Verfahrensschritt S5 wird vor der Freigabe des Trocknungsprogramms noch von der Steuereinrichtung 20 geprüft, ob zusätzliches feuchtes Trockengut außerhalb der Schutzvorrichtung 1 in der Wäschetrommel 3 liegt. Solange dies der Fall ist, wird die Überprüfung gemäß Verfahrensschritt S5 vorteilhafterweise fortgesetzt, bis das feuchte Trockengut aus der Wäschetrommel 3 entfernt wurde. Erst dann, wenn keine feuchte Wäsche mehr in der Wäschetrommel 3 liegt, erfolgt die Freigabe des Trocknungsprogramms gemäß Verfahrensschritt S6.

Der Ablauf des beschriebenen Verfahrens wird vorzugsweise von einem in der Steuereinrichtung 20 ablaufenden Computerprogramm gesteuert. Dieses Computerprogramm umfasst Programmcode, welcher ausgebildet ist zum Durchführen des erfindungsgemäßen Verfahrens. Das Computerprogramm ist typischerweise auf einem Datenträger gespeichert. Bei dem Datenträger kann es sich um ein elektronisches Speichermedium, wie zum Beispiel ein Read-Only-Memory ROM, ein optisches Speichermedium, beispielsweise eine Compact Disk CD oder um ein magnetisches Speichermedium, wie beispielsweise eine Diskette handeln. Eine Übertragung des Computerprogramms zwischen zwei Orten ist jedoch auch ohne Datenträger möglich, in dem das Computerprogramm über eine Datenleitung, zum Beispiel das Internet übertragen wird.

## Patentansprüche

1. Verfahren zum Trocknen von empfindlichem Trockengut, insbesondere von Textilien aus Wolle, in der Wäschetrommel (3) eines Wäschetrockners (2) mit einer Steuereinrichtung (20), umfassend die Schritte:
S0: Auswählen eines Trocknungsprogramms zum speziellen Trocknen von empfindlichem Trockengut,
S1: Einlegen des empfindlichen Trockengutes in eine Schutzvorrichtung (1) und
S2: Anbringen der Schutzvorrichtung mit dem darin befindlichen empfindlichen Trockengut an dem Wäschetrockner (2) so, dass die Schutzvorrichtung (1) in die Wäschetrommel (3) hineinragt, aber relativ zu der drehbaren Wäschetrommel ruht,
**gekennzeichnet durch** die folgenden, von der Steuereinrichtung (20) durchzuführenden Schritte:
S3: Prüfen, ob die Schutzvorrichtung (1) ordnungsgemäß an dem Wäschetrockner (2) angebracht ist,
S5: Prüfen, ob außerhalb der Schutzvorrichtung (1) feuchtes Trockengut in der Wäschetrommel (3) vorhanden ist und
S6: Ausgeben eines Warnsignals, wenn das Trocknungsprogramm zum Trocknen von empfindlichem Trockengut zwar ausgewählt, aber die Schutzvorrichtung (1) nicht ordnungsgemäß an dem Wäschetrockner angebracht wurde, und Nicht-Starten oder Abbrechen des Trocknungsprogramms zum Trocknen von empfindlichem Trockengut, wenn feuchtes Trockengut außerhalb der Schutzvorrichtung (1) in der Wäschetrommel (3) erkannt wird.

2. Verfahren nach Anspruch 1, **dadurch gekennzeichnet, dass** die Prüfung, ob außerhalb der Schutzvorrichtung (1) feuchtes Trockengut in der Wäschetrommel (3) liegt, folgende Schritte umfasst:
Einführen von mindestens zwei Elektroden (40a, 40b) in die Wäschetrommel (3);
Anlegen einer elektrischen Spannung an die beiden Elektroden (40a, 40b);
Messen der Stromstärke oder des elektrischen Leitwertes zwischen den Elektroden (40a, 40b) bei angelegter Spannung; und
Feststellen, dass feuchtes Trockengut außerhalb der Schutzvorrichtung (1) in der Wäschetrommel (3) liegt, wenn die gemessene Stromstärke oder der gemessene Leitwert einen jeweils vorgegebenen Schwellenwert überschreitet.

3. Verfahren nach einem der vorangegangenen Ansprüche, **gekennzeichnet durch**:
Starten des Trocknungsprogramms zum Trocknen von empfindlichem Trockengut durch die Steuervorrichtung (20), wenn das Trocknungsprogramm ausgewählt und die Schutzvorrichtung (1) ordnungsgemäß an dem Wäschetrockner (2) angebracht wurde und wenn zusätzlich kein zusätzliches feuchtes Trockengut außerhalb der Schutzvorrichtung (1) in der Wäschetrommel (3) vorhanden ist.

4. Computerprogramm mit Programmcode für eine Steuereinrichtung (20) eines Wäschetrockners (2), **dadurch gekennzeichnet, dass** der Programmcode ausgebildet ist zum Durchführen eines Verfahrens zum Trocknen von empfindlichem Trockengut, insbesondere von Textilien aus Wolle, in der Wäschetrommel (3) eines von dem Computerprogramm steuerbaren Wäschetrockners (2), welches Verfahren folgende Schritte umfasst:
S0: Auswählen eines Trocknungsprogramms zum speziellen Trocknen von empfindlichem Trockengut,
S1: Einlegen des empfindlichen Trockengutes in eine Schutzvorrichtung (1) und
S2: Anbringen der Schutzvorrichtung mit dem darin befindlichen empfindlichen Trockengut an dem Wäschetrockner (2) so, dass die Schutzvorrichtung (1) in die Wäschetrommel (3) hineinragt, aber relativ zu der drehbaren Wäschetrommel ruht,
**gekennzeichnet durch** die folgenden, von der Steuereinrichtung (20) durchzuführenden Schritte:
S3: Prüfen, ob die Schutzvorrichtung (1) ordnungsgemäß an dem Wäschetrockner (2) angebracht ist,
S5: Prüfen, ob außerhalb der Schutzvorrichtung (1) feuchtes Trockengut in der Wäschetrommel (3) vorhanden ist und
S6: Ausgeben eines Warnsignals, wenn das Trocknungsprogramm zum Trocknen von empfindlichem Trockengut zwar ausgewählt, aber die Schutzvorrichtung (1) nicht ordnungsgemäß an dem Wäschetrockner angebracht wurde, und Nicht-Starten oder Abbrechen des Trocknungsprogramms zum Trocknen von empfindlichem Trockengut, wenn feuchtes Trockengut außerhalb der Schutzvorrichtung (1) in der Wäschetrommel (3) erkannt wird.

5. Wäschetrockner (2) mit einer drehbaren Wäschetrommel (3) und einer Bedienhandhabe, mit der ein Trocknungsprogramm zum speziellen Trocknen von empfindlichem Trockengut, das auf einer in der Wäschetrommel (3) anbringbaren Schutzvorrichtung (1) zum Trocknen von empfindlichem Trockengut angebracht ist, auswählbar ist, **gekennzeichnet durch** eine Steuereinrichtung (20) zum Prüfen, ob die Schutzvorrichtung (1) ordnungsgemäß an dem Wäschetrockner (2) angebracht ist; und eine Anzeigeeinrichtung (22), welche ausgebildet ist, um angesteuert **durch** die Steuereinrichtung (20) ein erkennbares Warnsignal auszugeben, wenn das Trocknungsprogramm zum speziellen Trocknen von empfindlichem Trockengut ausgewählt, aber die Schutzvorrichtung (1) nicht ordnungsgemäß an dem Wäschetrockner (2) angebracht ist, wobei die Steuereinrichtung (20) eingerichtet ist zur Durchführung des Trocknungsprogramms mit den folgenden Schritten:
S3: Prüfen, ob die Schutzvorrichtung (1) ordnungsgemäß an dem Wäschetrockner (2) angebracht ist,
S5: Prüfen, ob außerhalb der Schutzvorrichtung (1) feuchtes Trockengut in der Wäschetrommel (3) vorhanden ist und
S6: Ausgeben eines Warnsignals, wenn das Trocknungsprogramm zum Trocknen von empfindlichem Trockengut zwar ausgewählt, aber die Schutzvorrichtung (1) nicht ordnungsgemäß an dem Wäschetrockner angebracht wurde, und Nicht-Starten oder Abbrechen des Trocknungsprogramms zum Trocknen von empfindlichem Trockengut, wenn feuchtes Trockengut außerhalb der Schutzvorrichtung (1) in der Wäschetrommel (3) erkannt wird.

## Claims

1. Method of drying sensitive drying stock, particularly textiles of wool, in the laundry drum (3) of a laundry dryer (2) with a control device (20), comprising the steps:
S0: selecting a drying program for special drying of sensitive drying stock,
S1: placing the sensitive drying stock in a protective device (1) and
S2: mounting the protective device, together with the sensitive drying stock disposed therein, at the laundry dryer (2) so that the protective device (1) protrudes into the laundry drum (3), but is at rest relative to the rotatable laundry drum,
**characterised by** the following steps performed by the control device (20):
S3: checking whether the protective device (1) is correctly mounted at the laundry dryer (2),
S5: checking whether moist drying stock is present in the laundry drum (3) outside the protective device (1) and
S6: issuing a warning signal if the drying program for drying sensitive drying stock was in fact selected, but the protective device (1) was not correctly mounted at the laundry dryer and non-starting or interrupting the drying program for drying sensitive drying stock if moist drying stock is recognised in the laundry drum (3) outside the protective device (1).

2. Method according to claim 1, **characterised in that** the check whether moist drying stock lies in the laundry drum (3) outside the protective device (1) comprises the following steps;
introducing at least two electrodes (40a, 40b) into the laundry drum (3);
applying an electrical voltage to the two electrodes (40a, 40b);
measuring the current strength or the conductance between the electrodes (40a, 40b) when voltage is applied; and
determining that moist drying stock lies in the laundry drum (3) outside the protective device (1) if the measured current strength or the measured conductance exceeds a respective predetermined threshold value.

3. Method according to one of the preceding claims, **characterised by**:
starting the drying program for drying sensitive drying stock by the control device (20) when the drying program was selected and the protective device (1) was correctly mounted at the laundry dryer (2) and when in addition no additional moist drying stock is present in the laundry drum (3) outside the protective device (1).

4. Computer program with program code for a control device (20) of a laundry dryer (2), **characterised in that** the program code is constructed for performing a method of drying sensitive drying stock, particularly textiles of wool, in the laundry drum (3) of a laundry dryer (2) controllable by the computer program, which method comprises the following steps:
S0: selecting a drying program for special drying of sensitive drying stock,
S1: placing the sensitive drying stock in a protective device (1) and
S2: mounting the protective device, together with the sensitive drying stock disposed therein, at the laundry dryer (2) so that the protective device (1) protrudes into the laundry drum (3), but is at rest relative to the rotatable laundry drum,
**characterised by** the following steps performed by the control device (20):
S3: checking whether the protective device (1) is correctly mounted at the laundry dryer (2),
S5: checking whether moist drying stock is present in the laundry drum (3) outside the protective device (1) and
S6: issuing a warning signal if the drying program for drying sensitive drying stock was in fact selected, but the protective device (1) was not correctly mounted at the laundry dryer and non-starting or interrupting the drying program for drying sensitive drying stock if moist drying stock is recognised in the laundry drum (3) outside the protective device (1).

5. Laundry dryer (2) with a rotatable laundry drum (3) and a control knob by which it is possible to select a drying program for special drying of sensitive drying stock installed on a protective device (1), which can be mounted in the laundry drum (3), for drying sensitive drying stock, **characterised by** a control device (20) for checking whether the protective device (1) is correctly mounted at the laundry dryer (2); and an indicating device (22) which is constructed to issue, controlled in drive by the control device (20), a recognisable warning signal when the drying program for special drying of sensitive drying stock is selected, but the protective device (1) is not correctly mounted at the laundry dryer (2), wherein the control device (20) is equipped for performing the drying program with the following steps:
S3: checking whether the protective device (1) is correctly mounted at the laundry dryer (2),
S5: checking whether moist drying stock is present in the laundry drum (3) outside the protective device (1) and
S6: issuing a warning signal if the drying program for drying sensitive drying stock was in fact selected, but the protective device (1) was not correctly mounted at the laundry dryer and non-starting or interrupting the drying program for drying sensitive drying stock if moist drying stock is recognised in the laundry drum (3) outside the protective device (1).

## Revendications

1. Procédé pour sécher des articles fragiles, en particulier des textiles en laine, dans le tambour à linge (3) d'un sèche-linge (2) avec un dispositif de commande (20), comprenant les étapes suivantes :
S0 : sélection d'un programme de séchage pour le séchage spécial d'articles fragiles,
S1 : introduction des articles fragiles dans un dispositif de protection (1) et
S2 : placement du dispositif de protection avec les articles fragiles se trouvant à l'intérieur sur le sèche-linge (2) de telle sorte que le dispositif de protection (1) dépasse à l'intérieur du tambour à linge (3), mais est au repos par rapport au tambour à linge rotatif,
**caractérisé par** les étapes suivantes à effectuer par le dispositif de commande (20) :
S3 : vérifier si le dispositif de protection (1) est placé correctement sur le sèche-linge (2),
S5 : vérifier si des articles humides sont présents dans le tambour à linge (3) à l'extérieur du dispositif de protection (1) et
S6: génération d'un signal d'avertissement lorsque le programme de séchage a été certes sélectionné pour le séchage d'articles fragiles, maisque le dispositif de protection (1) n'a pas été placé correctement sur le sèche-linge, et non-démarrage ou interruption du programme de séchage pour le séchage d'articles fragiles lorsque la présence d'articles humides est détectée à l'extérieur du dispositif de protection (1) dans le tambour à linge (3).

2. Procédé selon la revendication 1, **caractérisé en ce que** la vérification si des articles humides se trouvent dans le tambour à linge (3) à l'extérieur du dispositif de protection (1) comprend les étapes suivantes :
introduction d'au moins deux électrodes (40a, 40b) dans le tambour à linge (3) ;
application d'une tension électrique sur les deux électrodes (40a, 40b) ;
mesure de l'intensité de courant ou de la conductance électrique entre les électrodes (40a, 40b) lorsque la tension est appliquée ; et
constatation du fait que des articles humides se trouvent à l'extérieur du dispositif de protection (1) dans le tambour à linge (3) lorsque l'intensité de courant mesurée ou la conductance mesurée dépasse une valeur seuil respectivement prédéfinie.

3. Procédé selon l'une quelconque des revendications précédentes, **caractérisé par** :
lancement du programme de séchage pour sécher des articles fragiles par le dispositif de commande (20) lorsque le programme de séchage a été sélectionné et le dispositif de protection (1) a été placé correctement sur le sèche-linge (2) et lorsqu'en supplément on n'a pas d'articles humides supplémentaires à l'extérieur du dispositif de protection (1) dans le tambour à linge (3).

4. Programme informatique avec code de programme pour un dispositif de commande (20) d'un sèche-linge (2), **caractérisé en ce que** le code de programme est conçu pour la mise en oeuvre d'un procédé pour le séchage d'articles fragiles, en particulier des textiles en laine, dans le tambour à linge (3) d'un sèche-linge (2) pouvant être commandé par le programme informatique, lequel procédé comporte les étapes suivantes :
S0 : sélection d'un programme de séchage pour le séchage spécial d'articles fragiles,
S1 : introduction des articles fragiles dans un dispositif de protection (1) et
S2 : placement du dispositif de protection avec les articles fragiles se trouvant à l'intérieur sur le sèche-linge (2) de telle sorte que le dispositif de protection (1) dépasse à l'intérieur du tambour à linge (3), mais est au repos par rapport au tambour à linge rotatif,
**caractérisé par** les étapes suivantes à effectuer par le dispositif de commande (20) :
S3 : vérifier si le dispositif de protection (1) est placé correctement sur le sèche-linge (2),
S5 : vérifier si des articles humides sont présents dans le tambour à linge (3) à l'extérieur du dispositif de protection (1) et
S6: génération d'un signal d'avertissement lorsque le programme de séchage a été certes sélectionné pour sécher des articles fragiles, mais que le dispositif de protection (1) n'a pas été placé correctement sur le sèche-linge, et non-démarrage ou interruption du programme de séchage pour le séchage d'articles fragiles lorsque la présence d'articles humides est détectée à l'extérieur du dispositif de protection (1) dans le tambour à linge (3).

5. Sèche-linge (2) avec un tambour à linge (3) rotatif et une manette de commande, qui permet de sélectionner un programme de séchage pour le séchage spécial d'articles fragiles, qui sont placés sur un dispositif de protection (1) pouvant être introduit dans le tambour à linge (3) pour le séchage d'articles fragiles, **caractérisé par** un dispositif de commande (20) pour vérifier si le dispositif de protection (1) est placé correctement sur le sèche-linge (2) ; et un dispositif d'affichage (22) qui est conçu pour sortir un signal d'avertissement identifiable, actionné par le dispositif de commande (20), lorsque le programme de séchage a été sélectionné pour le séchage spécial d'articles fragiles, mais que le dispositif de protection (1) n'est pas placé correctement sur le sèche-linge (2), le dispositif de commande (20) étant configuré pour l'application du programme de séchage comprenant les étapes suivantes :
S3 : vérifier si le dispositif de protection (1) est placé correctement sur le sèche-linge (2),
S5 : vérifier si des articles humides sont présents dans le tambour à linge (3) à l'extérieur du dispositif de protection (1) et
S6: génération d'un signal d'avertissement lorsque le programme de séchage a été certes sélectionné pour le séchage des articles fragiles, mais que le dispositif de protection (1) n'a pas été placé correctement sur le sèche-linge, et non-démarrage ou interruption du programme de séchage pour le séchage d'articles fragiles lorsque la présence d'articles humides est détectée à l'extérieur du dispositif de protection (1) dans le tambour à linge (3).
